# FASCICULE DE BREVET EUROPEEN

(11) **EP 1 052 337 B1**
(45) Date de publication et mention de la délivrance du brevet: **25.02.2004**
(21) Numéro de dépôt: 00401263.9
(22) Date de dépôt: 09.05.2000
(51) Int. Cl.: E03F 5/046, E02D 29/14

(54) **Bouche d'égout à couvercle et grille articulés et verrouillés**
Strasseneinlauf mit angelenktem und verriegeltem Deckel und Rost
Gully with hinged and locked cover and grating

(30) Priorité: 11.05.1999 FR 9906007
(43) Date de publication de la demande: 15.11.2000
(73) Titulaire: NORINCO, F-60149 Saint-Crepin-Ibouvillers (FR)
(72) Inventeur: Monneret, Jean-Jacques, 69100 Villeurbanne (FR)
(74) Mandataire: Bentz, Jean-Paul

(56) Documents cités:
- EP-A- 0 489 676
- EP-A- 0 811 732
- GB-A- 519 970

## Description

La présente invention concerne de façon générale une pièce de voirie, notamment utilisable comme bouche d'égout.

Plus précisément, l'invention concerne une pièce de voirie, du type de celles qui comprennent au moins un bâti et une grille métallique montée pivotante, par un premier bord, sur le bâti, entre une position de fermeture dans laquelle elle couvre une première partie au moins du bâti, et une position d'ouverture, cette grille présentant, sur un second bord opposé au premier, au moins un relief, chaque relief étant porté par un barreau élastique correspondant et sélectivement engagé dans un logement de retenue du bâti pour immobiliser la grille en position de fermeture.

Des pièces de voirie de ce type sont déjà connues dans l'art antérieur, comme en témoignent par exemple les documents de brevets FR - 2 716 472 et EP - 0 280 872.

Dans le cas où la pièce de voirie présente une structure plus complexe, et comprend notamment un couvercle pour servir de bouche d'égout, le problème se pose d'assurer de façon simple et au moindre coût le verrouillage de l'ensemble des éléments mobiles par rapport au bâti.

Le but de la présente invention est précisément d'apporter une solution à ce problème.

A cette fin, la pièce de voirie de l'invention, par ailleurs conforme à la définition générique qu'en donne le préambule ci-dessus, est essentiellement caractérisée en ce qu'elle comprend un couvercle monté pivotant, par un premier bord, sur le bâti, entre une position de fermeture dans laquelle il couvre une seconde partie au moins du bâti, et une position d'ouverture, ce couvercle présentant un second bord, opposé à son premier bord et connexe au second bord de la grille en position de fermeture de la grille et du couvercle, en ce que le relief est porté par une extrémité libre du barreau élastique qui est également dotée d'une encoche, et en ce que le couvercle présente sur son second bord un ergot correspondant sélectivement engagé dans l'encoche pour immobiliser le couvercle en position de fermeture sur le bâti par l'intermédiaire de la grille.

Dans le mode de réalisation préféré de l'invention, le relief présente une surface en biseau qui se trouve en regard d'un rebord du logement de retenue pour une position d'approche de fermeture de la grille, et ce relief, à partir de cette position d'approche de fermeture de la grille, s'engage dans le logement de retenue par application sur l'extrémité libre du barreau élastique d'une force orientée suivant une première direction essentiellement perpendiculaire à ce barreau, et dont une composante, résultant d'un contact de la surface en biseau sur le rebord du logement de retenue, opère une déflection du barreau élastique suivant une seconde direction, essentiellement perpendiculaire à la première direction et à ce barreau élastique.

L'ergot et l'encoche présentent par exemple des rampes d'approche respectives en regard l'une de l'autre pour une position d'approche de fermeture du couvercle, de sorte que l'ergot, à partir de la position d'approche de fermeture du couvercle, s'engage dans l'encoche par application sur cet ergot d'une force orientée suivant une troisième direction essentiellement perpendiculaire aux première et seconde directions, et dont une composante, résultant d'un contact mutuel des rampes d'approche de l'ergot et de l'encoche, opère une déflection du barreau élastique suivant une quatrième direction, essentiellement inverse de la seconde direction.

De préférence, l'ergot et l'encoche présentent par ailleurs des rampes de retenue respectives en regard l'une de l'autre pour la position de fermeture du couvercle, et l'ergot, lorsque le couvercle est écarté de sa position de fermeture, se dégage de l'encoche par application, sur cet ergot, d'une force orientée suivant une cinquième direction, essentiellement inverse de la troisième direction, et dont une composante, résultant d'un contact mutuel des rampes de retenue de l'ergot et de l'encoche, opère une déflection du barreau élastique suivant la quatrième direction.

Un interstice est en outre avantageusement prévu entre l'extrémité libre du barreau et le bâti en position de fermeture de la grille, pour permettre à un levier inséré dans cet interstice d'appliquer sur l'extrémité libre du barreau une force orientée suivant la seconde direction provoquant une déflexion du barreau suivant cette seconde direction et dégageant le relief du logement de retenue.

D'autres caractéristiques et avantages de l'invention ressortiront clairement de la description qui en est faite ci-après, à titre indicatif et nullement limitatif, en référence aux dessins annexés, dans lesquels :

La figure 1 est une vue schématique de la pièce de voirie de l'invention, observée en coupe suivant un plan contenant les première et troisième directions précédemment définies et identifiées par les références D1 et D3 sur les figures.

La figure 2 est une vue de face partielle de la pièce de voirie de l'invention, observée suivant une incidence correspondant à la première direction D1, la grille et le couvercle étant représentés en position de fermeture.

La figure 3 est une vue semblable à la figure 2, mais sur laquelle le couvercle est représenté en position de fermeture et la grille en position d'approche de fermeture ou de début d'ouverture.

La figure 4 est une vue semblable à la figure 2, mais sur laquelle la grille est représentée en position de fermeture et le couvercle en position d'approche de fermeture.

La figure 5 est une vue semblable à la figure 2, mais sur laquelle la grille est représentée en position de fermeture et le couvercle en position de début d'ouverture.

La figure 6 est une vue schématique du relief du barreau élastique et du logement de retenue, observés en coupe suivant un plan contenant les première et seconde directions précédemment définies et identifiées par les références D1 et D2 sur les figures, et pour la position de fermeture de la grille.

La figure 7 est une vue semblable à la figure 6, mais représentant le barreau élastique et le logement de retenue pour la position d'approche de fermeture de la grille.

Comme le montre la figure 1, l'invention concerne une pièce de voirie comprenant essentiellement un bâti 1, une grille métallique 2, et un couvercle 4.

La grille 2 est montée pivotante, par un bord 21, sur un bord correspondant 13 du bâti 1, entre une position de fermeture Z2 dans laquelle elle couvre une première partie P1 du bâti, et une position d'ouverture A2 (figure 1).

Le couvercle 4 est lui-même monté pivotant, par un premier bord 41, sur un autre bord 14 du bâti 1, entre une position de fermeture Z4 dans laquelle il couvre une seconde partie P2 du bâti 1, et une position d'ouverture A4.

Comme le montre la figure 1, les bords internes respectifs 22 et 42 de la grille et du couvercle, qui sont opposés aux bords 21 et 41 par lesquels la grille et le couvercle sont articulés sur le bâti, sont connexes l'un de l'autre lorsque la grille 2 et le couvercle 4 sont en position de fermeture.

La grille 2 présente, sur son bord interne 22 et en regard du bâti 1, un ou plusieurs reliefs, tels que le relief 31, portés chacun par une extrémité libre 30 d'un barreau élastique correspondant tel que 3, chaque relief étant susceptible d'être engagé dans un logement de retenue 11 du bâti 1 pour immobiliser la grille 2 en position de fermeture Z2 sur le bâti 1.

Comme le montre notamment la figure 2, l'extrémité libre 30 du barreau élastique 3 est également dotée d'une encoche 32 dans laquelle peut être engagé un ergot 43 correspondant porté par le bord interne 42 du couvercle, l'engagement de l'ergot dans l'encoche permettant ainsi d'immobiliser le couvercle 4 en position de fermeture Z4, sur le bâti 1, par l'intermédiaire de la grille 2.

Comme le montre la figure 7, le logement de retenue 11 est délimité par un rebord 12, et le relief 31 présente une surface en biseau 311 qui se trouve en regard du rebord 12 pour la position d'approche de fermeture de la grille 2 illustrée sur cette figure et sur la figure 3.

A partir de cette position d'approche de fermeture de la grille 2, le relief 31 s'engage dans le logement de retenue 11 par application sur l'extrémité libre 30 du barreau élastique 3 d'une force F1 orientée suivant la direction D1, essentiellement perpendiculaire au barreau 3 (figure 7).

Le contact de la surface en biseau 311 sur le rebord 12 du logement de retenue 11 conduit à l'apparition d'une composante F2 de la force F1, qui opère une déflection du barreau élastique 3 suivant la direction D2, à la fois perpendiculaire à la direction D1 et au barreau élastique 3.

De façon symétrique, l'ouverture de la grille 2, supposée initialement en position de fermeture Z2, s'obtient en exerçant la force F2 sur l'extrémité 30 du barreau 3, cette force provoquant une déflexion du barreau 3 suivant la direction D2 qui permet de dégager le relief 31 du logement de retenue 11.

A cette fin, un interstice 5 est par exemple prévu entre l'extrémité libre 30 du barreau 3 et le bâti 1 en position de fermeture Z2 de la grille 2, pour permettre l'insertion d'un levier quelconque, tel que barre à mine, propre à appliquer la force F2 sur l'extrémité libre 30 du barreau 3.

Comme le montre la figure 4, l'ergot 43 et l'encoche 32 présentent des rampes d'approche respectives, 431, 321, en regard l'une de l'autre pour la position d'approche de fermeture du couvercle 4 représentée sur cette figure.

A partir de cette position d'approche, l'ergot 43 s'engage dans l'encoche 32 par application sur l'ergot 43 d'une force F3 orientée suivant la direction D3, perpendiculaire aux directions D1, D2.

En pratique, la force F3 est bien sûr plutôt exercée sur le couvercle lui-même, qui la transmet à l'ergot 43.

Dans ces conditions, le contact mutuel des rampes d'approche 431, 321 de l'ergot 43 et de l'encoche 32 conduit à l'apparition d'une composante F4 de la force F3, qui opère une déflection du barreau élastique 3 suivant la direction D4, colinéaire à la direction D2 et de sens inverse.

Comme le montrent les figures 2 et 5, l'ergot 43 et l'encoche 32 présentent également des rampes de retenue 432, 322 respectives, en regard l'une de l'autre pour la position de fermeture Z4 du couvercle 4.

Lorsque le couvercle 4 est écarté de sa position de fermeture Z4, l'ergot 43, se dégage de l'encoche 32 par application, sur l'ergot 43, d'une force F5 orientée suivant la direction D5, colinéaire à la direction D3 et de sens inverse.

Dans ces conditions, le contact mutuel des rampes de retenue 432, 322 de l'ergot 43 et de l'encoche 32 conduit à l'apparition d'une composante F40 de la force F5, qui opère une déflection du barreau élastique 3 suivant la direction D4.

La force F5 permettant d'écarter le couvercle 4 de sa position de fermeture Z4 est par exemple exercée au moyen d'un outil, tel que barre à mine ou pioche, inséré dans un dégagement latéral prévu sur la surface supérieure du couvercle, et prenant appui sur la partie correspondante du bâti.

L'invention ainsi réalisée permet donc, dans les conditions décrites, de déplacer indépendamment l'un de l'autre le couvercle et la grille de leurs positions de fermeture respectives à leurs positions d'ouverture respectives, et inversement.

## Revendications

1. Pièce de voirie, comprenant au moins un bâti (1) et une grille métallique (2) montée pivotante, par un premier bord (21), sur le bâti (1), entre une position de fermeture (Z2) dans laquelle elle couvre une première partie au moins (P1) du bâti, et une position d'ouverture (A2), cette grille (2) présentant, sur un second bord (22) opposé au premier (21), au moins un relief (31), chaque relief étant porté par un barreau élastique correspondant (3) et sélectivement engagé dans un logement de retenue (11) du bâti (1) pour immobiliser la grille (2) en position de fermeture, **caractérisée en ce qu'**elle comprend un couvercle (4) monté pivotant, par un premier bord (41), sur le bâti (1), entre une position de fermeture (Z4) dans laquelle il couvre une seconde partie (P2) au moins du bâti (1), et une position d'ouverture (A4), ce couvercle (4) présentant un second bord (42), opposé à son premier bord (41) et connexe au second bord (22) de la grille (2) en position de fermeture (Z2, Z4) de la grille et du couvercle, **en ce que** le relief (31) est porté par une extrémité libre (30) du barreau élastique (3) qui est également dotée d'une encoche (32), et **en ce que** le couvercle (4) présente sur son second bord (42) un ergot (43) sélectivement engagé dans l'encoche (32) pour immobiliser le couvercle (4) en position de fermeture (Z4) sur le bâti (1) par l'intermédiaire de la grille (2).

2. Pièce de voirie suivant la revendication 1, **caractérisée en ce que** le relief (31) présente une surface en biseau (311) qui se trouve en regard d'un rebord (12) du logement de retenue (11) pour une position d'approche de fermeture de la grille, et **en ce que** le relief (31), à partir de la position d'approche de fermeture de la grille (2), s'engage dans le logement de retenue (11) par application sur l'extrémité libre (30) du barreau élastique (3) d'une force orientée suivant une première direction (D1) essentiellement perpendiculaire à ce barreau (3), et dont une composante, résultant d'un contact de la surface en biseau (311) sur le rebord (12) du logement de retenue (11), opère une déflection du barreau élastique (3) suivant une seconde direction (D2), essentiellement perpendiculaire à la première direction (D1) et à ce barreau élastique (3).

3. Pièce de voirie suivant la revendication 2, **caractérisée en ce que** l'ergot (43) et l'encoche (32) présentent des rampes d'approche (431, 321) respectives en regard l'une de l'autre pour une position d'approche de fermeture du couvercle (4), et **en ce que** l'ergot (43), à partir de la position d'approche de fermeture du couvercle (4), s'engage dans l'encoche (32) par application sur l'ergot (43) d'une force orientée suivant une troisième direction (D3) essentiellement perpendiculaire aux première et seconde directions (D1, D2), et dont une composante, résultant d'un contact mutuel des rampes d'approche (431, 321) de l'ergot (43) et de l'encoche (32), opère une déflection du barreau élastique (3) suivant une quatrième direction (D4), essentiellement inverse de la seconde direction (D2).

4. Pièce de voirie suivant la revendication 3, **caractérisée en ce que** l'ergot (43) et l'encoche (32) présentent des rampes de retenue (432, 322) respectives en regard l'une de l'autre pour la position de fermeture (Z4) du couvercle (4), et **en ce que** l'ergot (43), lorsque le couvercle (4) est écarté de sa position de fermeture (Z4), se dégage.de l'encoche (32) par application, sur l'ergot (43), d'une force orientée suivant une cinquième direction (D5), 1 essentiellement inverse de la troisième direction (D3), et dont une composante, résultant d'un contact mutuel des rampes de retenue (432, 322) de l'ergot (43) et de l'encoche (32), opère une déflection du barreau élastique (3) suivant la quatrième direction (D4) .

5. Pièce de voirie suivant l'une quelconque des revendications 2 à 4, **caractérisée en ce qu'**un interstice (5) prévu entre l'extrémité libre (30) du barreau (3) et le bâti (1) en position de fermeture (Z2) de la grille (2) permet à un levier qui y est inséré d'appliquer sur l'extrémité libre (30) du barreau (3) une force orientée suivant la seconde direction (D2) provoquant une déflexion du barreau (3) suivant cette seconde direction (D2) et dégageant le relief (31) du logement de retenue (11)

## Patentansprüche

1. Erschließungsteil mit zumindest einem Rahmen (1) und einem Metallrost (2), der mit einem ersten Rand (21) am Rahmen (1) zwischen einer Schließstellung (Z2), in welcher er zumindest einen ersten Abschnitt (P1) des Rahmens abdeckt, und einer Offenstellung (A2) schwenkbeweglich gelagert ist, wobei dieser Rost (2) an einem dem ersten Rand (21) gegenüberliegenden zweiten Rand (22) zumindest ein Relief (31) aufweist, wobei jedes Relief von einem entsprechenden Federstab (3) getragen wird und selektiv in eine Halteaufnahme (11) des Rahmens (1) eingreift, um den Rost (2) in Schließstellung festzulegen, **dadurch gekennzeichnet, dass** es einen Deckel (4) enthält, der mit einem ersten Rand (41) am Rahmen (1) zwischen einer Schließstellung (Z4), in welcher er zumindest einen zweiten Abschnitt (P2) des Rahmens (1) abdeckt, und einer Offenstellung (A4) schwenkbeweglich gelagert ist, wobei dieser Deckel (4) einen zweiten Rand (42) aufweist, der seinem ersten Rand (41) gegenüberliegt und in Schließstellung (Z2, Z4) von Rost und Deckel mit dem zweiten Rand (22) des Rostes (2) in Verbindung steht, dass das Relief (31) von einem freien Ende (30) des Federstabs (3) getragen wird, das auch mit einer Aussparung (32) versehen ist, und dass der Deckel (4) an seinem zweiten Rand (42) einen Vorsprung (43) aufweist, der selektiv in die Aussparung (32) eingreift, um den Deckel (4) mittels Rost (2) in Schließstellung (Z4) am Rahmen (1) zu halten.

2. Erschließungsteil nach Anspruch 1, **dadurch gekennzeichnet, dass** das Relief (31) eine abgeschrägte Fläche (311) aufweist, die in einer Schließannäherungsstellung des Rostes einer Umrandung (12) der Halteaufnahme (11) gegenüberliegt, und dass das Relief (31) ausgehend von der Schließannäherungsstellung des Rostes (2) in die Halteaufnahme (11) eingreift, indem auf das freie Ende (30) des Federstabs (3) eine Kraft aufgebracht wird, die in eine erste Richtung (D1) im wesentlichen senkrecht zu diesem Stab (3) gerichtet ist und von der eine Kraftkomponente, die sich aus einem Kontakt der abgeschrägten Fläche (311) an der Umrandung (12) der Halteaufnahme (11) ergibt, eine Auslenkung des Federstabs (3) in einer zweiten Richtung (D2) im wesentlichen senkrecht zur ersten Richtung (D1) und zu diesem Federstab (3) bewirkt.

3. Erschließungsteil nach Anspruch 2, **dadurch gekennzeichnet, dass** der Vorsprung (43) und die Aussparung (32) jeweilige Annäherungsrampen (431, 321) aufweisen, die in einer Schließannäherungsstellung des Deckels (4) einander gegenüberliegen, und dass der Vorsprung (43) ausgehend von der Schließannäherungsstellung des Deckels (4) in die Aussparung (32) eingreift, indem auf den Vorsprung (43) eine Kraft aufgebracht wird, die in eine dritte Richtung (D3) im wesentlichen senkrecht zur ersten und zur zweiten Richtung (D1, D2) gerichtet ist und von der eine Kraftkomponente, die sich aus einem gegenseitigen Kontakt der Annäherungsrampen (431, 321) des Vorsprungs (43) und der Aussparung (32) ergibt, eine Auslenkung des Federstabs (3) in einer vierten Richtung (D4) im wesentlichen entgegengesetzt zur zweiten Richtung (D2) bewirkt.

4. Erschließungsteil nach Anspruch 3, **dadurch gekennzeichnet, dass** der Vorsprung (43) und die Aussparung (32) jeweilige Halterampen (432, 322) aufweisen, die in einer Schließstellung (Z4) des Deckels (4) einander gegenüberliegen, und dass der Vorsprung (43) dann, wenn der Deckel (4) von seiner Schließstellung (Z4) entfernt liegt, aus der Aussparung (32) freigegeben wird, indem auf den Vorsprung (43) eine Kraft aufgebracht wird, die in eine fünfte Richtung (D5) gerichtet ist, die im wesentlichen entgegengesetzt zur dritten Richtung (D3) verläuft, und von der eine Kraftkomponente, die sich aus einem gegenseitigen Kontakt der Halterampen (432, 322) des Vorsprungs (43) und der Aussparung (32) ergibt, eine Auslenkung des Federstabs (3) in der vierten Richtung (D4) bewirkt.

5. Erschließungsteil nach einem der Ansprüche 2 bis 4, **dadurch gekennzeichnet, dass** ein Zwischenraum (5), der zwischen dem freien Ende (30) des Stabs (3) und dem Rahmen (1) in Schließstellung (Z2) des Rostes (2) vorgesehen ist, es einem darin eingefügten Hebel ermöglicht, auf das freie Ende (30) des Stabs (3) eine Kraft aufzubringen, die in die zweite Richtung (D2) gerichtet ist, wodurch eine Auslenkung des Stabs (3) in dieser zweiten Richtung (D2) hervorgerufen und das Relief (31) aus der Halteaufnahme (11) freigegeben wird.

## Claims

1. A gully, including at least one frame (1) and one metal grating (2) mounted on the frame (1) at a first edge (21) to pivot between a closed position (Z2) in which it covers at least a first portion (P1) of the frame (1) and an open position (A2), said grid (2) having at least one relief (31) on a second edge (22) opposite the first edge (21), each relief being carried by a corresponding elastic bar (3) and being selectively engaged in a retaining housing (11) of the frame (1) to immobilise the grating (2) in the closed position, which gully is **characterised in that** it includes a cover (4) mounted on the frame (1) at a first edge (41) to pivot between a closed position (Z4) in which it covers at least a second portion (P2) of the frame (1) and an open position (A4), said cover (4) having a second edge (42) opposite the first edge (41) and adjoining the second edge (22) of the grating (2) in the closed position (Z2, Z4) of the grating and the cover, **in that** the relief (31) is carried by a free end (30) of the elastic bar (3), which also has a notch (32), and **in that** the cover (4) has on its second edge (42) a lug (43) selectively engaged in the notch (32) to immobilise the cover (4) in the closed position (Z4) on the frame (1) by means of the grating (2).

2. A gully according to claim 1, **characterised in that** the relief (31) has a bevelled surface (311) facing a rim (12) of the retaining housing (11) in an almost closed position of the grating and **in that**, starting from the almost closed position of the grating (2), the relief (31) is engaged in the retaining housing (11) by applying to the free end (30) of the elastic bar (3) a force oriented in a first direction (D1) essentially perpendicular to the bar (3) and a component of which, resulting from contact of the bevelled surface (311) with the rim (12) of the retaining housing (11), deflects the elastic bar (3) in a second direction (D2) essentially perpendicular to the first direction (D1) and to the elastic bar (3).

3. A gully according to claim 2, **characterised in that** the lug (43) and the notch (32) have respective approach ramps (431, 321) that face each other in an almost closed position of the cover (4) and **in that**, starting from the almost closed position of the cover (4), the lug (43) is engaged in the notch (32) by applying to the lug (43) a force oriented in a third direction (D3) essentially perpendicular to the first and second directions (Dl, D2) and a component of which, resulting from mutual contact of the approach ramps (431, 321) of the lug (43) and the notch (32), deflects the elastic bar (3) in a fourth direction (D4) essentially perpendicular to the second direction (D2).

4. A gully according to claim 3, **characterised in that** the lug (43) and the notch (32) have respective retaining ramps (432, 322) that face each other in the closed position (Z4) of the cover (4) and **in that**, when the cover (4) is away from its closed position (Z4), the lug (43) is disengaged from the notch (32) by applying to the lug (43) a force oriented in a fifth direction (D5) essentially opposite the third direction (D3) and a component of which, resulting from mutual contact of the retaining ramps (432, 322) of the lug (43) and the notch (32), deflects the elastic bar (3) in the fourth direction (D4).

5. A gully according to any one of claims 2 to 4, **characterised in that** an interstice (5) between the free end (30) of the bar (3) and the frame (1) in the closed position (Z2) of the grating (2) enables a lever inserted therein to apply to the free end (30) of the bar (3) a force oriented in the second direction (D2) and causing deflection of the elastic bar (3) in the second direction (D2) and disengagement of the relief (31) from the retaining housing (11).
